# EUROPÄISCHE PATENTSCHRIFT

(11) **EP 2 501 875 B1**
(45) Veröffentlichungstag und Bekanntmachung des Hinweises auf die Patenterteilung: **04.01.2017**
(21) Anmeldenummer: 10782258.7
(22) Anmeldetag: 18.11.2010
(51) Int. Cl.: E04F 11/18

(54) **VORRICHTUNG ZUM TRENNEN VON BEREICHEN**
DEVICE FOR DIVIDING REGIONS
DISPOSITIF DE SÉPARATION DE ZONES

(30) Priorität: 20.11.2009 DE 102009046944
(43) Veröffentlichungstag der Anmeldung: 26.09.2012
(73) Patentinhaber: KL Megla GmbH, 53783 Eitorf (DE)
(72) Erfinder: REINECKE, Peter, 51588 Nümbrecht (DE)
(74) Vertreter: Tongbhoyai, Martin
(86) Internationale Anmeldenummer: PCT/EP2010/067785
(87) Internationale Veröffentlichungsnummer: WO 2011/061273

(56) Entgegenhaltungen:
- DE-A1- 4 418 741
- DE-A1-102005 051 103
- DE-U1- 20 304 681
- FR-E- 87 431

## Beschreibung

Die Erfindung betrifft eine Vorrichtung zum Trennen von Bereichen.

Trennwände, insbesondere Glaswände, werden in zahlreichen Ausführungen und mit verschiedenen Funktionen verwendet. Beispielsweise werden Trennwände, die als Glasplatten ausgebildet sind, für Balkonabschlüsse verwendet. Auch werden Trennwände beispielsweise als Treppengeländer verwendet. Darüber hinaus werden Trennwände, insbesondere Trennwände aus Glas, zur Abtrennung von Bereichen in Büroräumen, Verkaufsräumen, Freizeitstätten und/oder Sportstätten verwendet.

Zur Anordnung einer Trennwand an einem Pfosten ist es bekannt, eine Klemmvorrichtung zu verwenden, die sowohl an der Trennwand als auch an dem Pfosten befestigbar ist. Die Klemmvorrichtung weist ein erstes Klemmteil und ein zweites Klemmteil auf, die Innenseiten mit anliegenden Polstern aus einem elastischen Material aufweisen. Diese Polster legen sich an die Trennwand an, wenn die Trennwand zwischen dem ersten Klemmteil und dem zweiten Klemmteil eingeklemmt wird. Hierzu werden das erste Klemmteil und das zweite Klemmteil mit mindestens einer Klemmschraube gegeneinander verspannt. Ferner weist die bekannte Klemmvorrichtung ein Basisteil auf, das mittels einer Befestigungsschraube an einen Pfosten oder dergleichen anschraubbar ist. Die bekannte Klemmvorrichtung ist dazu geeignet, eine Trennwand aus Glas zwischen zwei Halteeinrichtungen in Form von Pfosten zu befestigen.

Hinsichtlich des Standes der Technik wird beispielhaft auf die DE 35 31 674 A1, die DE 83 33 442 U1 sowie die FR 87 431 verwiesen.

Es hat sich herausgestellt, dass zur Montage einer derartigen Trennwand, insbesondere einer Glasplatte, an eine Halteeinrichtung (beispielsweise ein Pfosten) mittels der bekannten Klemmvorrichtung in der Regel mehrere Personen benötigt werden. Zumindest ist eine erste Person notwendig, um die Trennwand zu halten, während eine zweite Person benötigt wird, die Klemmvorrichtung an der Trennwand und der Halteeinrichtung zu befestigen. Dies ist von Nachteil, da die Kosten für die Montage der Trennwand aufgrund des notwendigen Arbeitsaufwands recht hoch sind.

Der Erfindung liegt daher die Aufgabe zugrunde, eine Vorrichtung zum Trennen von Bereichen anzugeben, mit deren Hilfe die Montage einer Glaswand zwischen zwei Halteeinrichtungen einfach möglich ist.

Eine erfindungsgemäße Vorrichtung zum Trennen von Bereichen ist durch die Merkmale des Anspruchs 1 gegeben. Weitere Merkmale der Erfindung ergeben sich aus der nachfolgenden Beschreibung, den Ansprüchen und/oder den beigefügten Figuren.

Die erfindungsgemäße Vorrichtung gewährleistet es, dass eine Montage einer Trennwand an einer Halteeinrichtung mittels einer Klemmhalterung mit nur einer einzelnen Person einfach durchführbar ist. Es sind nicht mehr mehrere Personen für die Montage der Trennwand notwendig. Hierauf wird weiter unten nochmals detailliert eingegangen. Die Erfindung weist auch den Vorteil auf, dass die einzelnen Bauteile als Standardbauteile und als Serienteile gefertigt werden können, die zudem dann leicht zusammensetzbar sind, um eine Abtrennung von Bereichen mittels einer Trennwand zu erreichen. Die Herstellung als Standardbauteile und Serienteile ist von Vorteil, da die Kosten der Herstellung derartiger Teile gering sind.

Die Erfindung betrifft eine Vorrichtung zum Trennen von Bereichen, beispielsweise eines ersten Bereichs von einem zweiten Bereich. Insbesondere kann diese Vorrichtung dazu vorgesehen werden, einen Bereich eines Schwimmbads sicher abzugrenzen, so dass insbesondere kleine Kinder nicht ungewollt zum Schwimmbad gelangen können. Die Vorrichtung ist mit mindestens einer Trennwand, insbesondere einer Glaswand oder eine Glasplatte, versehen. Ferner ist mindestens eine Halteeinrichtung vorgesehen, an der die Trennwand angeordnet ist. Auch ist mindestens eine erste Montageeinrichtung vorgesehen, die an der Halteeinrichtung angeordnet ist, wobei die erste Montageeinrichtung ein erstes Ende aufweist, das mit einem ersten Radius versehen ist. Die erfindungsgemäße Vorrichtung weist auch mindestens eine zweite Montageeinrichtung auf, die an der Halteeinrichtung angeordnet ist, wobei die zweite Montageeinrichtung ein zweites Ende aufweist, das mit einem zweiten Radius versehen ist. Ferner ist bei der erfindungsgemäßen Vorrichtung mindestens eine Klemmhalterung vorgesehen, wobei die Klemmhalterung am ersten Ende der ersten Montageeinrichtung oder am zweiten Ende der zweiten Montageeinrichtung angeordnet ist, wobei die Klemmhalterung ein erstes Klemmteil und ein zweites Klemmteil aufweist, und wobei zwischen dem ersten Klemmteil und dem zweiten Klemmteil die Trennwand klemmend gehalten ist.

Bei einer Ausführungsform der Vorrichtung ist zusätzlich oder alternativ mindestens ein Montageelement vorgesehen, das an der ersten Montageeinrichtung angeordnet ist und eine Aufnahme aufweist, in der die Trennwand nicht klemmend aufgenommen ist, und wobei die Aufnahme des Montageelements derart ausgebildet ist, dass das Montageelement entlang der in der Aufnahme aufgenommenen Trennwand verschiebbar ist. Beispielsweise weist das Montageelement mindestens ein Halteelement auf, das zur Anordnung des Montageelements an die erste Montageeinrichtung ausgebildet ist. Insbesondere ist es vorgesehen, dass das Halteelement als eine Ausnehmung ausgebildet ist, in welcher die erste Montageeinrichtung angeordnet ist. Zusätzlich oder alternativ hierzu ist vorgesehen, dass das Halteelement mindestens eine Führungsaufnahme und/oder einen mit einem Radius ausgebildeten Halteelementabschnitt aufweist. Ferner ist es zusätzlich oder alternativ hierzu vorgesehen, dass das Montageelement einstückig ausgebildet ist.

Bei einer weiteren Ausführungsform der erfindungsgemäßen Vorrichtung ist die erste Montageeinrichtung stabförmig ausgebildet. Zusätzlich oder alternativ hierzu ist es vorgesehen, dass die zweite Montageeinrichtung stabförmig ausgebildet ist. Bei der Erfindung weist die erste Montageeinrichtung ein erstes Kugelkopfende auf. Zusätzlich oder alternativ hierzu ist es vorgesehen, dass die zweite Montageeinrichtung ein zweites Kugelkopfende aufweist. Die Ausbildung als Kugelkopf und die entsprechende komplementäre Ausbildung zur Aufnahme des Kugelkopfs an der Klemmhalterung ermöglicht es, dass die Klemmhalterung unter verschiedenen Winkeln hinsichtlich einer Vorzugsausrichtung der ersten Montageeinrichtung oder der zweiten Montageeinrichtung angeordnet werden kann. Dies gewährleistet eine hohe Flexibilität bei der Ausrichtung und Anordnung der Trennwand. Im Grunde ist es möglich, den Verlauf einer Grenzlinie eines abzutrennenden Bereichs mittels der erfindungsgemäßen Vorrichtung genau abzubilden, also genau entlang der Grenzlinie zu führen, und zwar unabhängig von der geometrischen Form der Grenzlinie.

Es wird explizit darauf hingewiesen, dass die Erfindung nicht auf die vorgenannte Ausbildung der ersten Montageeinrichtung und der zweiten Montageeinrichtung eingeschränkt ist. Vielmehr kann/können die erste Montageeinrichtung und/oder die zweite Montageeinrichtung jede geeignete Ausbildung aufweisen. Beispielsweise können diese kegelförmig, zylindrisch und/oder elliptisch ausgebildet sein.

Bei einer weiteren Ausführungsform der erfindungsgemäßen Vorrichtung ist zusätzlich oder alternativ vorgesehen, dass die erste Montageeinrichtung eine erste Montageöffnung zum Eingriff eines Werkzeugs aufweist. Zusätzlich oder alternativ hierzu ist vorgesehen, dass die zweite Montageeinrichtung eine zweite Montageöffnung zum Eingriff eines Werkzeugs aufweist.

Sämtliche der hier diskutierten Ausführungsformen der erfindungsgemäßen Vorrichtung weisen dieselben Vorteile auf, wie bereits weiter oben genannt.

Ferner weist die oben stehende Erfindung den Vorteil auf, dass zum Klemmen einer Trennwand, insbesondere einer Glaswand, es nicht notwendig ist, dass die Trennwand bearbeitet ist, insbesondere einen Glasausschnitt aufweist. Denn die Trennwand kann ohne jegliche Bearbeitung zwischen dem ersten Klemmteil und dem zweiten Klemmteil gehalten werden. Insbesondere ist es nicht zwingend notwendig, die Trennwand, beispielsweise eine Glaswand, zu durchbohren. Die Erfindung umfasst daher insbesondere auch eine Trennwand, die nicht für eine Klemmung bearbeitet wurde, insbesondere für eine Klemmung keine Bohrungen, Öffnungen und/oder Ausschnitte aufweist.

Die Erfindung wird nachfolgend anhand von Figuren mittels Ausführungsbeispielen näher erläutert. Es zeigen
- Fig. 1: eine schematische Darstellung einer Vorrichtung mit einer Trennwand, die an einer ersten Halteeinrichtung und an einer zweiten Halteeinrichtung angeordnet ist;
- Fig. 2: eine perspektivische Darstellung der Vorrichtung nach Figur 1;
- Fig. 3: eine detaillierte Darstellung des Bereichs X nach Figur 2;
- Fig. 4: eine detaillierte Darstellung des Bereichs Y nach Figur 2;
- Fig. 5: eine perspektivische Darstellung einer weiteren Vorrichtung mit einer Trennwand, die an einer ersten Halteeinrichtung und an einer zweiten Halteeinrichtung angeordnet ist;
- Fig. 6: eine detaillierte Darstellung des Bereichs Y nach Figur 5;
- Fig. 7A: eine perspektivische Darstellung einer ringförmigen Abdeckung;
- Fig. 7B: eine Schnitt-Darstellung der ringförmigen Abdeckung nach Figur 7A entlang der Linie A-A gemäß Figur 7C;
- Fig. 7C: eine Draufsicht auf die ringförmige Abdeckung nach Figur 7A;
- Fig. 8A: eine perspektivische Darstellung eines Verbindungselements;
- Fig. 8B: eine Schnitt-Darstellung des Verbindungselements nach Figur 8A entlang der Linie A-A gemäß Figur 8C;
- Fig. 8C: eine Draufsicht auf das Verbindungselement nach Figur 8A;
- Fig. 9A: eine perspektivische Darstellung eines ersten Klemmteils einer Klemmhalterung;
- Fig. 9B: eine Seitenansicht des ersten Klemmteils nach Figur 9A;
- Fig. 9C: eine hinsichtlich der Figur 9B um 90° gekippte Ansicht des ersten Klemmteils;
- Fig. 9D: eine Schnitt-Darstellung des ersten Klemmteils entlang der Linie A-A gemäß Figur 9C;
- Fig. 9E: eine Schnitt-Darstellung des ersten Klemmteils entlang der Linie B-B gemäß Figur 9C;
- Fig. 10A: eine perspektivische Darstellung eines zweiten Klemmteils der Klemmhalterung;
- Fig. 10B: eine Seitenansicht des zweiten Klemmteils nach Figur 10A;
- Fig. 10C: eine hinsichtlich der Figur 10B um 90° gekippte Ansicht des zweiten Klemmteils;
- Fig. 10D: eine Schnitt-Darstellung des zweiten Klemmteils entlang der Linie A-A gemäß Figur 10C;
- Fig. 10E: eine Schnitt-Darstellung des zweiten Klemmteils entlang der Linie B-B gemäß Figur 10C;
- Fig. 11A: eine perspektivische Darstellung einer Montageeinrichtung;
- Fig. 11B: eine Seitenansicht der Montageeinrichtung nach Figur 11 A;
- Fig. 11C: eine hinsichtlich der Figur 11 B um 90° gekippte Ansicht der Montageeinrichtung;
- Fig. 11D: eine Schnitt-Darstellung der Montageeinrichtung entlang der Linie A-A gemäß Figur 11B;
- Fig. 12A: eine perspektivische Darstellung einer weiteren Montageeinrichtung;
- Fig. 12B: eine Seitenansicht der weiteren Montageeinrichtung nach Figur 12A;
- Fig. 12C: eine hinsichtlich der Figur 12B um 90° gekippte Ansicht der weiteren Montageeinrichtung;
- Fig. 12D: eine Schnitt-Darstellung der weiteren Montageeinrichtung entlang der Linie A-A gemäß Figur 12B;
- Fig. 13A: eine perspektivische Darstellung eines Montageelements;
- Fig. 13B: eine Seitenansicht des Montageelements nach Figur 13A;
- Fig. 13C: eine hinsichtlich der Figur 13B um 90° gekippte Ansicht des Montageelements;
- Fig. 13D: eine Schnitt-Darstellung des Montagelements entlang der Linie A-A gemäß Figur 13B;
- Fig. 14A: eine perspektivische Darstellung einer Bohrschablone;
- Fig. 14B: eine Draufsicht auf die Bohrschablone nach Figur 14A;
- Fig. 14C: eine Schnitt-Darstellung der Bohrschablone entlang der Linie A-A gemäß Figur 14B; sowie
- Fig. 15: ein Ablauf eines erfindungsgemäßen Verfahrens.

**Figur 1** zeigt eine schematische Darstellung einer Trennwand 1 in Form einer Glasplatte, die zwischen einer ersten Halteeinrichtung 2 und einer zweiten Halteeinrichtung 3 angeordnet ist. **Figur 2** zeigt eine perspektivische Darstellung der Trennwand 1, die zwischen der ersten Halteeinrichtung 2 und der zweiten Halteeinrichtung 3 angeordnet ist. Sowohl die erste Halteeinrichtung 2 als auch die zweite Halteeinrichtung 3 sind als Pfosten ausgebildet, beispielsweise als Metallpfosten. Die Trennwand 1 ist mit der ersten Halteeinrichtung 2 und mit der zweiten Halteeinrichtung 3 mittels Klemmhalterungen verbunden. So ist die Trennwand 1 mittels einer ersten Klemmhalterung 4 und einer zweiten Klemmhalterung 5 an der ersten Halteeinrichtung 2 angeordnet. Darüber hinaus ist die Trennwand 1 mittels einer dritten Klemmhalterung 6 und einer vierten Klemmhalterung 7 an der zweiten Halteeinrichtung 3 angeordnet. An der zweiten Halteeinrichtung 3 sind ferner eine fünfte Klemmhalterung 8 und eine sechste Klemmhalterung 9 angeordnet, an der eine weitere Trennwand (nicht dargestellt) angeordnet werden kann. Somit ist es möglich, zahlreiche Trennwände über Halteeinrichtungen miteinander zu verbinden.

Zur Anordnung der ersten Klemmhalterung 4 an der ersten Halteeinrichtung 2 ist eine erste Montageeinrichtung 23 vorgesehen. Etwas Ähnliches gilt für die weiteren Klemmhalterungen. So ist für die Anordnung der zweiten Klemmhalterung 5 an der zweiten Halteeinrichtung 2 eine zweite Montageeinrichtung 24 vorgesehen. Die dritte Klemmhalterung 6 ist über eine dritte Montageeinrichtung 25 mit der zweiten Halteeinrichtung 3 verbunden. Ferner ist die vierte Klemmhalterung 7 über eine vierte Montageeinrichtung 26 mit der zweiten Halteeinrichtung 3 verbunden. Die fünfte Klemmhalterung 8 ist über eine sechste Montageeinrichtung 28 mit der zweiten Halteeinrichtung 3 verbunden. Darüber hinaus ist die sechste Klemmhalterung 9 über eine fünfte Montageeinrichtung 27 mit der zweiten Halteeinrichtung 3 verbunden. Auf die einzelnen Montageeinrichtungen wird weiter unten noch näher eingegangen.

**Figur 3** zeigt den Bereich X der **Figur 2** in detaillierter Darstellung. An der ersten Halteeinrichtung 2 ist eine ringförmige Abdeckung 10 angeordnet, welche ein erstes Verbindungselement zur Verbindung der ersten Halteeinrichtung 2 mit einem Boden überdeckt. **Figur 4** zeigt den Bereich Y der **Figur 2** in detaillierter Darstellung. An der zweiten Halteeinrichtung 3 ist eine zweite ringförmige Abdeckung 11 angeordnet, die ein zweites Verbindungselement überdeckt. Das zweite Verbindungselement dient der Verbindung der zweiten Halteeinrichtung 3 mit dem Boden. Auf das Vorgenannte wird weiter unten noch näher eingegangen.

**Figur 5** zeigt eine perspektivische Darstellung einer weiteren Ausführungsform einer Befestigung der Trennwand 1, welche auf dem Ausführungsbeispiel der **Figuren 1 bis 4** basiert. Gleiche Bauteile sind daher mit gleichen Bezugszeichen versehen. Im Unterschied zu dem Ausführungsbeispiel gemäß den **Figuren 1 bis 4** sind die fünfte Klemmhalterung 8 und die sechste Klemmhalterung 9 um im wesentlichen 90° versetzt angeordnet. Demnach sind die fünfte Klemmhalterung 8 und die vierte Klemmhalterung 7 in einem Winkel von im Wesentlichen 90° zueinander angeordnet. Ferner sind die sechste Klemmhalterung 9 und die dritte Klemmhalterung 6 in einem Winkel von im Wesentlichen 90° zueinander angeordnet. **Figur 6** zeigt eine detaillierte Darstellung des Bereichs Y der **Figur 5**. Die **Figuren 5 und 6** sollen verdeutlichen, dass Trennwände unter verschiedenen Winkeln zueinander angeordnet werden können. Bei der in den **Figuren 5 und 6** dargestellten Ausführungsform ist dies ein Winkel von im Wesentlichen 90°. Es wird aber explizit darauf hingewiesen, dass die Erfindung nicht auf eine derartige Anordnung eingeschränkt ist. Vielmehr können die Klemmhalterungen an den Halteeinrichtungen 2 und 3 in jedem beliebigen Winkel zueinander angeordnet werden.

Die **Figuren 7A bis 7C** zeigen die Ausbildung der ersten ringförmigen Abdeckung 10. Die zweite ringförmige Abdeckung 11 ist identisch aufgebaut. Die erste ringförmige Abdeckung 10 und die zweite ringförmige Abdeckung 11 weisen eine Öffnung 13 auf, durch welche die erste Halteeinrichtung 2 bzw. die zweite Halteeinrichtung 3 geführt wird. Sowohl die erste ringförmige Abdeckung 10 als auch die zweite ringförmige Abdeckung 11 weisen jeweils einen Aufnahmebereich 46 auf, in der das bereits oben genannte Verbindungselement derart aufgenommen wird, dass es von der ersten ringförmigen Abdeckung 10 bzw. der zweiten ringförmigen Abdeckung 11 überdeckt wird. Eine Ausführungsform des ersten und des zweiten Verbindungselements ist in den **Figuren 8A bis 8C** näher dargestellt. Das Verbindungselement ist mit dem Bezugszeichen 41 versehen. Es weist eine Öffnung 42 auf, durch welche die erste Halteeinrichtung 2 bzw. die zweite Halteeinrichtung 3 geführt wird. Ferner weist das Verbindungselement 41 drei unter einem Winkel von 120° angeordnete Bohrungen 43 auf, durch die Schrauben geführt werden können, um das Verbindungselement 41 sicher mit dem Boden zu verbinden. An einem Umfang des Verbindungselements 41 ist eine Nut 44 angeordnet, in der ein elastischer Ring (nicht dargestellt) angeordnet wird. Wenn die erste ringförmige Abdeckung 10 bzw. die zweite ringförmige Abdeckung 11 über das Verbindungselement 41 gestülpt wird, wird die erste ringförmige Abdeckung 10 bzw. die zweite ringförmige Abdeckung 11 lösbar, aber sicher an dem Verbindungselement 41 gehalten.

Die **Figuren 9A bis 9E** sowie **10A bis 10E** zeigen eine detaillierte Darstellung des Aufbaus der ersten Klemmhalterung 4. Es wird darauf hingewiesen, dass die zweite bis sechste Klemmhalterungen 5 bis 9 identisch wie die erste Klemmhalterung 4 aufgebaut sind.

Die erste Klemmhalterung 4 weist ein erstes Klemmteil 12 auf, das mit einem ersten Klemmbereich 14 versehen ist (vgl. **Figuren 9A bis 9E**). In dem ersten Klemmbereich 14 kann eine Polstereinlage aus einem elastischen Material angeordnet werden. Ferner ist das erste Klemmteil 12 mit einer ersten Gewindeeinheit 15 und einer zweiten Gewindeeinheit 16 versehen, in die Schrauben eingreifen können. Hierauf wird später näher eingegangen. Das erste Klemmteil 12 ist ferner mit einem ersten Aufnahmeabschnitt 17 versehen, der kugelförmig ausgebildet ist. Auf die Funktion des ersten Aufnahmeabschnittes 17 wird ebenfalls unten näher eingegangen.

Die erste Klemmhalterung 4 weist zusätzlich zu dem ersten Klemmteil 12 ein zweites Klemmteil 18 auf (vgl. **Figuren 10A bis 10E**). Das zweite Klemmteil 18 ist mit einem zweiten Klemmbereich 19 versehen, an dem wiederum eine Polstereinlage aus einem elastischen Material angeordnet werden kann. Ferner ist das zweite Klemmteil 18 mit einer ersten Bohrung 20 und einer zweiten Bohrung 21 versehen. Durch die erste Bohrung 20 ist eine Schraube führbar, welche in die zweite Gewindeeinheit 16 eingreifen kann. Darüber hinaus ist eine weitere Schraube durch die zweite Bohrung 21 in die erste Gewindeeinheit 15 führbar. Durch Verschrauben des ersten Klemmteils 12 mit dem zweiten Klemmteil 18 kann die Trennwand 1 im ersten Klemmbereich 14 und im zweiten Klemmbereich 19 verklemmt und festgehalten werden. Das zweite Klemmteil 18 ist ferner mit einem zweiten Aufnahmeabschnitt 22 versehen, der kugelförmig ausgebildet ist. Weiter unten wird auf die Funktion des zweiten Aufnahmeabschnitts 22 eingegangen.

Der erste Aufnahmeabschnitt 17 des ersten Klemmteils 12 und der zweite Aufnahmeabschnitt 22 des zweiten Klemmteils 18 dienen der Aufnahme einer der vorgenannten Montageeinrichtungen, beispielsweise der ersten Montageeinrichtung 23. Es wird explizit darauf hingewiesen, dass die zweite bis sechste Montageeinrichtungen 24 bis 28 der **Figuren 1 bis 4** identisch zu der ersten Montageeinrichtung 23 ausgebildet sind. Der Aufbau der ersten Montageeinrichtung 23 ist in den **Figuren 11A bis 11D** näher dargestellt. Die erste Montageeinrichtung 23 ist stabförmig ausgebildet. Es wird aber explizit darauf hingewiesen, dass die Erfindung nicht auf eine stabförmige Ausbildung eingeschränkt ist. Vielmehr kann jede mögliche Ausbildung verwendet werden. Die erste Montageeinrichtung 23 weist ein erstes Ende 30 auf, das mit einem ersten Gewindeabschnitt 31 versehen ist. Ferner weist die erste Montageeinrichtung 23 ein zweites Ende 32 auf, an dem ein Kugelkopfende 33 ausgebildet ist. In dem Kugelkopfende 33 ist eine erste Montageöffnung 34 vorgesehen, in die ein Werkzeug eingreifen kann, um die erste Montageeinrichtung 23 an der ersten Halteeinrichtung 2 zu verschrauben.

Ein Ausführungsbeispiel der fünften Montageeinrichtung 27 und der sechsten Montageeinrichtung 28, wie sie bei der Vorrichtung der **Figuren 5 und 6** verwendet wird, ist in den **Figuren 12A bis 12D** dargestellt. Die **Figuren 12A bis 12D** zeigen die sechste Montageeinrichtung 28. Die fünfte Montageeinrichtung 27 ist identisch ausgebildet. Im Grunde entspricht der Aufbau der sechsten Montageeinrichtung 28 dem Aufbau der ersten Montageeinrichtung 23. Allerdings ist die sechste Montageeinrichtung 28 etwas kürzer als die erste Montageeinrichtung 23 ausgebildet, um eine Montage "über Eck" einfach durchzuführen. Auch die sechste Montageeinrichtung 28 ist stabförmig ausgebildet. Es wird aber auch hier explizit darauf hingewiesen, dass die Erfindung nicht auf eine stabförmige Ausbildung eingeschränkt ist. Vielmehr kann jede mögliche Ausbildung verwendet werden. Die sechste Montageeinrichtung 28 weist ein erstes Ende 30A auf, das mit einem ersten Gewindeabschnitt 31A versehen ist. Ferner weist die sechste Montageeinrichtung 28 ein zweites Ende 32A auf, an dem ein Kugelkopfende 33A ausgebildet ist. In dem Kugelkopfende 33A ist eine Montageöffnung 34A vorgesehen, in die ein Werkzeug eingreifen kann, um die sechste Montageeinrichtung 28 an der zweiten Halteeinrichtung 3 zu verschrauben.

Hinsichtlich des Ausführungsbeispiels gemäß den **Figuren 1 bis 4** ist das Kugelkopfende 33 in dem ersten Aufnahmeabschnitt 17 des ersten Klemmteils 12 der ersten Klemmhalterung 4 und in dem zweiten Aufnahmeabschnitt 22 des zweiten Klemmteils 18 der ersten Klemmhalterung 4 aufnehmbar. Entsprechendes gilt für die zweite bis sechste Klemmhalterung 5 bis 9 der **Figuren 1 bis 4****.**

Hinsichtlich des Ausführungsbeispiels gemäß den **Figuren 5 und 6** gilt etwas Ähnliches für das Kugelkopfende 33A. Dieses ist bei dem Ausführungsbeispiel gemäß den **Figuren 5 und 6** in dem ersten Aufnahmeabschnitt 17 des ersten Klemmteils 12 der fünften Klemmhalterung 8 (bzw. der sechsten Klemmhalterung 9) und in dem zweiten Aufnahmeabschnitt 22 des zweiten Klemmteils 18 der fünften Klemmhalterung 8 (bzw. der sechsten Klemmhalterung 9) aufnehmbar.

Die **Figuren 13A bis 13D** zeigen ein Montageelement 35, das zur Montage der Trennwand 1 an der ersten Halteeinrichtung 2 und an der zweiten Halteeinrichtung 3 vorgesehen ist. Das Montageelement 35 ist einstückig ausgebildet und ist aus Kunststoff geformt. Es wird aber explizit darauf hingewiesen, dass die Erfindung nicht auf eine einstückige Ausbildung eingeschränkt ist. Vielmehr sind auch Ausführungsformen vorgesehen, bei denen das Montageelement 35 mehrstückig ausgebildet ist. Auch können durchaus andere Materialien zur Bildung des Montageelements 35 verwendet werden.

Das Montageelement 35 weist eine Aufnahme 36 auf. Die Aufnahme 36 ist U-förmig ausgebildet. Sie weist einen ersten Schenkel 36A, einen zweiten Schenkel 36B und eine Basis 36C auf, die zwischen dem ersten Schenkel 36A und dem zweiten Schenkel 36B angeordnet ist. Eine in der Aufnahme 36 aufnehmbare und angeordnete Trennwand 1 wird von dem ersten Schenkel 36A und dem zweiten Schenkel 36B umfasst, allerdings - wie oben bereits erläutert - nicht in klemmender Weise. Es ist nur sicher gestellt, dass die Trennwand 1 sicher geführt ist und nicht ungewollt aus der Aufnahme 36 des Montageelements 35 entfernbar ist. Eine Verklemmung, also eine Festsetzung der Trennwand 1 derart, dass diese nicht mehr bewegt werden kann, ist durch das Montageelement 35 nicht möglich. Dies unterscheidet das Montageelement 35 von einer aus dem Stand der Technik bekannten Klemmvorrichtung, bei der eine Trennwand zwischen zwei Klemmteilen eingeklemmt und festgesetzt wird, so dass sie sich nicht mehr bewegen kann.

Ferner weist das Montageelement 35 eine Ausnehmung 37 auf, die eine schlitzförmige Führungsaufnahme 38 und einen mit einem Radius ausgebildeten Halteabschnitt 39 aufweist. Der Radius des Halteabschnitts 39 ist komplementär zu dem Radius des Kugelkopfendes 33 bzw. 33A gebildet. Hiermit ist gemeint, dass der Radius des Halteabschnitts 39 derart gebildet ist, dass das Kugelkopfende 33 bzw. 33A einer jeden der vorgenannten Montageeinrichtung sicher in dem Halteabschnitt 39 gelagert werden kann.

Nachfolgend wird nun anhand der **Figur 15** die Montage der Trennwand 1 an der ersten Halteeinrichtung 2 und an der zweiten Halteeinrichtung 3 näher beschrieben. Zunächst wird in einem Verfahrensschritt S1 mittels einer Bohrschablone Löcher in einen Boden gebohrt. Die Verwendung einer Bohrschablone ist von Vorteil, da die Löcher genau platziert werden können. Ein Ausführungsbeispiel einer Bohrschablone ist in den **Figuren 14A bis 14C** dargestellt. Die Bohrschablone ist mit dem Bezugszeichen 40 versehen. Löcher 45 in der Bohrschablone 40 markieren die Positionen, an denen die Bohrungen vorgenommen werden. Entsprechend wird ein Bohrer durch die Löcher 45 geführt, um die Bohrungen herzustellen. Im Verfahrensschritt S1 werden Bohrungen sowohl für das Verbindungselement 41 der ersten Halteeinrichtung 2 als auch für das Verbindungselement 41 der zweiten Halteeinrichtung 3 hergestellt.

In einem weiteren Verfahrensschritt S2 werden sowohl das Verbindungselement 41 der ersten Halteeinrichtung 2 als auch das Verbindungselement 41 der zweiten Halteeinrichtung 3 an dem Boden mittels Schrauben befestigt. Im Anschluss daran werden die erste Halteeinrichtung 2 und die zweite Halteeinrichtung 3 in das entsprechende Verbindungselement 41 eingesetzt (Verfahrensschritt S3). Im Anschluss daran wird die erste ringförmige Abdeckung 10 an dem Verbindungselement 41 der ersten Halteeinrichtung 2 derart angeordnet, dass das Verbindungselement 41 verdeckt ist. Ferner wird die zweite ringförmige Abdeckung 11 an dem Verbindungselement 41 der zweiten Halteeinrichtung 3 derart angeordnet, dass das Verbindungselement 41 verdeckt ist (Verfahrensschritt S3).

Im Anschluss daran werden die erste Montageeinrichtung 23 und die zweite Montageeinrichtung 24 an der ersten Halteeinrichtung 2 montiert (Verfahrensschritt S4). Dies erfolgt durch Einführen eines Werkzeugs in die Montageöffnung 34 der ersten Montageeinrichtung 23 bzw. zweiten Montageeinrichtung 24. Mittels einer Drehbewegung wird die erste Montageeinrichtung 23 bzw. die zweite Montageeinrichtung 24 an einem entsprechenden Gewinde, das an der ersten Halteeinrichtung 2 angeordnet ist, verschraubt. Entsprechendes gilt für die dritte Montageeinrichtung 25 sowie die vierte Montageeinrichtung 26 (Verfahrensschritt S4). Diese werden an der zweiten Halteeinrichtung 3 montiert. Ein Werkzeug wird in die Montageöffnung 34 der dritten Montageeinrichtung 25 bzw. der vierten Montageeinrichtung 26 eingeführt. Mittels einer Drehbewegung wird die dritte Montageeinrichtung 25 bzw. die vierte Montageeinrichtung 26 mit einem entsprechenden Gewinde, das an der zweiten Halteeinrichtung 3 angeordnet ist, verschraubt.

In einem weiteren Verfahrensschritt S5 wird nun das Montageelement 35 an der ersten Montageeinrichtung 23 angeordnet. Dies erfolgt durch Einführen des Kugelkopfendes 33 der ersten Montageeinrichtung 23 in die Aufnahme 37 und Lagerung des Kugelkopfendes 33 der ersten Montageeinrichtung 23 in dem Halteabschnitt 39 des Montageelements 35. Ferner wird ein weiteres Montageelement 35, das identisch zu dem vorgenannten Montageelement 35 aufgebaut ist, an der dritten Montageeinrichtung 25 angeordnet. Dies erfolgt durch Einführen des Kugelkopfendes 33 der dritten Montageeinrichtung 25 in die Aufnahme 37 und Lagerung des Kugelkopfendes 33 der dritten Montageeinrichtung 25 in dem Halteabschnitt 39 des weiteren Montageelements 35.

Im Anschluss daran wird die Trennwand 1 derart zwischen der ersten Halteeinrichtung 2 und der zweiten Halteeinrichtung 3 angeordnet, dass die Trennwand 1 mit jeweils einem Rand in den Aufnahmen 36 der beiden vorgenannten Montageelemente 35 angeordnet ist (Verfahrensschritt S6). Dabei wird die Trennwand 1 in jeder Aufnahme 36 der beiden vorgenannten Montageelemente 35 jeweils von dem ersten Schenkel 36A und dem zweiten Schenkel 36B umfasst, allerdings - wie oben bereits erläutert - nicht in klemmender Weise. Es wird hierzu explizit auf die vorgenannten Anmerkungen verwiesen.

In einem weiteren Verfahrensschritt S7 wird nun an der zweiten Montageeinrichtung 24 die zweite Klemmhalterung 5 montiert. Dies erfolgt durch Anordnen des Kugelkopfendes 33 der zweiten Montageeinrichtung 24 in den ersten Aufnahmeabschnitt 17 des ersten Klemmteils 12 der zweiten Klemmhalterung 5 und in den zweiten Aufnahmeabschnitt 22 des zweiten Klemmteils 18 der zweiten Klemmhalterung 5. Im Anschluss daran werden das erste Klemmteil 12 und das zweite Klemmteil 18 der zweiten Klemmhalterung 5 miteinander derart verschraubt, dass die Trennwand 1 klemmend gehalten wird. Ferner wird nun an der vierten Montageeinrichtung 26 die vierte Klemmhalterung 7 montiert. Dies erfolgt durch Anordnen des Kugelkopfendes 33 der vierten Montageeinrichtung 26 in den ersten Aufnahmeabschnitt 17 des ersten Klemmteils 12 der vierten Klemmhalterung 7 und in den zweiten Aufnahmeabschnitt 22 des zweiten Klemmteils 18 der vierten Klemmhalterung 7. Im Anschluss daran werden das erste Klemmteil 12 und das zweite Klemmteil 18 der vierten Klemmhalterung 7 miteinander derart verschraubt, dass die Trennwand 1 klemmend gehalten wird.

Im Verfahrensschritt S8 werden nun die beiden Montageelemente 35 wieder entfernt. Hierzu wird das jeweilige Montageelement 35 entlang des Rands der Trennwand 1 vertikal nach oben verschoben. Hierdurch wird das Kugelkopfende 33 der ersten Montageeinrichtung 23 aus dem Halteabschnitt 39 des Montageelements 35 entfernt. Ferner wird das Kugelkopfende 33 der dritten Montageeinrichtung 25 aus dem Halteabschnitt 39 des weiteren Montageelements 35 entfernt.

In einem weiteren Verfahrensschritt S9 wird nun an der ersten Montageeinrichtung 23 die erste Klemmhalterung 4 montiert. Dies erfolgt durch Anordnen des Kugelkopfendes 33 der ersten Montageeinrichtung 23 in den ersten Aufnahmeabschnitt 17 des ersten Klemmteils 12 der ersten Klemmhalterung 4 und in den zweiten Aufnahmeabschnitt 22 des zweiten Klemmteils 18 der ersten Klemmhalterung 4. Im Anschluss daran werden das erste Klemmteil 12 und das zweite Klemmteil 18 der ersten Klemmhalterung 4 miteinander derart verschraubt, dass die Trennwand 1 klemmend gehalten wird. Ferner wird nun an der dritten Montageeinrichtung 25 die dritte Klemmhalterung 6 montiert. Dies erfolgt durch Anordnen des Kugelkopfendes 33 der dritten Montageeinrichtung 25 in den ersten Aufnahmeabschnitt 17 des ersten Klemmteils 12 der dritten Klemmhalterung 6 und in den zweiten Aufnahmeabschnitt 22 des zweiten Klemmteils 18 der dritten Klemmhalterung 6. Im Anschluss daran werden das erste Klemmteil 12 und das zweite Klemmteil 18 der dritten Klemmhalterung 6 miteinander derart verschraubt, dass die Trennwand 1 klemmend gehalten wird.

Die Erfindung weist den Vorteil auf, dass es aufgrund des Montageelements 35 einfach möglich ist, die Trennwand 1 zunächst lösbar zu fixieren und an einer vorgebbaren Position zwischen der ersten Halteeinrichtung 2 und der zweiten Halteeinrichtung 3 anzuordnen. Ferner ist gewährleistet, dass die Montage der Trennwand 1 an der ersten Halteeinrichtung 2 und der zweiten Halteeinrichtung 3 mittels Klemmhalterungen auch nur von einer Person einfach durchführbar ist.

Die Ausbildung als Kugelkopf bei den Montageeinrichtungen und die entsprechende komplementäre Ausbildung zur Aufnahme des Kugelkopfs an den einzelnen vorgenannten Klemmhalterungen ermöglicht es, dass die einzelnen Klemmhalterungen unter verschiedenen Winkeln hinsichtlich einer Vorzugsausrichtung der vorgenannten Montageeinrichtungen angeordnet werden können. Dies gewährleistet eine hohe Flexibilität bei der Ausrichtung und Anordnung der Trennwand 1. Im Grunde ist es möglich, den Verlauf einer Grenzlinie eines abzutrennenden Bereichs mittels der erfindungsgemäßen Vorrichtung genau abzubilden, also genau entlang der Grenzlinie zu führen, und zwar unabhängig von der geometrischen Form der Grenzlinie.

Ferner ist es bei allen dargestellten Ausführungsbeispielen verwirklicht, dass zum Klemmen der Trennwand 1, insbesondere einer Glaswand, es nicht notwendig ist, dass die Trennwand 1 bearbeitet ist, insbesondere einen Glasausschnitt aufweist. Denn die Trennwand 1 kann ohne jegliche Bearbeitung zwischen dem ersten Klemmteil 12 und dem zweiten Klemmteil 18 einer jeden der vorgenannten Klemmhalterungen gehalten werden. Insbesondere ist es nicht zwingend notwendig, die Trennwand 1, beispielsweise eine Glaswand, zu durchbohren und/oder mit Öffnungen und/oder mit Ausschnitten zu versehen.

### Bezugszeichenliste

- 1: Trennwand
- 2: erste Halteeinrichtung
- 3: zweite Halteeinrichtung
- 4: erste Klemmhalterung
- 5: zweite Klemmhalterung
- 6: dritte Klemmhalterung
- 7: vierte Klemmhalterung
- 8: fünfte Klemmhalterung
- 9: sechste Klemmhalterung
- 10: erste ringförmige Abdeckung
- 11: zweite ringförmige Abdeckung
- 12: erstes Klemmteil
- 13: Öffnung
- 14: erster Klemmbereich
- 15: erste Gewindeeinheit
- 16: zweite Gewindeeinheit
- 17: erster Aufnahmeabschnitt
- 18: zweites Klemmteil
- 19: zweiter Klemmbereich
- 20: erste Bohrung
- 21: zweite Bohrung
- 22: zweiter Aufnahmeabschnitt
- 23: erste Montageeinrichtung
- 24: zweite Montageeinrichtung
- 25: dritte Montageeinrichtung
- 26: vierte Montageeinrichtung
- 27: fünfte Montageeinrichtung
- 28: sechste Montageeinrichtung
- 29 30: erstes Ende
- 30A: erstes Ende
- 31: Gewindeabschnitt
- 31A: Gewindeabschnitt
- 32: zweites Ende
- 32A: zweites Ende
- 33: Kugelkopfende
- 33A: Kugelkopfende
- 34: Montageöffnung
- 35: Montageelement
- 36: Aufnahme
- 36A: erster Schenkel
- 36B: zweiter Schenkel
- 36C: Basis
- 37: Ausnehmung
- 38: Führungsaufnahme
- 39: Halteabschnitt
- 40: Bohrschablone
- 41: Verbindungselement
- 42: Öffnung
- 43: Bohrung
- 44: Nut
- 45: Bohrung
- 46: Aufnahmebereich

## Patentansprüche

1. Vorrichtung zum Trennen von Bereichen, mit
- mindestens einer Trennwand (1), insbesondere einer Glaswand oder einer Glasplatte,
- mindestens einer Halteeinrichtung (2, 3), an der die Trennwand (1) angeordnet ist,
- mindestens einer ersten Montageeinrichtung (23 bis 28), die an der Halteeinrichtung (2, 3) angeordnet ist,
- mindestens einer zweiten Montageeinrichtung (23 bis 28), die an der Halteeinrichtung (2, 3) angeordnet ist,
- mindestens einer Klemmhalterung (4 bis 9), wobei die Klemmhalterung (4 bis 9) ein erstes Klemmteil (12) und ein zweites Klemmteil (18) aufweist, und wobei zwischen dem ersten Klemmteil (12) und dem zweiten Klemmteil (18) die Trennwand (1) klemmend gehalten ist,
**dadurch gekennzeichnet, dass**
- die erste Montageeinrichtung (23 bis 38) ein erstes Ende (32, 32A) aufweist, das mit einem ersten Radius (33, 33A) versehen ist, wobei an dem ersten Ende ein erstes Kugelkopfende (33, 33A) ausgebildet ist,
- die zweite Montageeinrichtung (23 bis 28) ein zweites Ende (32, 32A) aufweist, das mit einem zweiten Radius (33, 33A) versehen ist, wobei an dem zweiten Ende ein zweites Kugelkopfende (33, 33A) ausgebildet ist,
- die Klemmhalterung (4 bis 9) am ersten Ende (32, 32A) der ersten Montageeinrichtung (23 bis 28) oder am zweiten Ende (32, 32A) der zweiten Montageeinrichtung (23 bis 28) angeordnet ist, und dass
- die Klemmhalterung (4 bis 9) eine einem Kugelkopf (33, 33A) entsprechende komplementäre Ausbildung (17, 22) zur Aufnahme des Kugelkopfs (33, 33A) aufweist.

2. Vorrichtung nach Anspruch 1, wobei die Vorrichtung mindestens ein Montageelement (35) aufweist, das an der ersten Montageeinrichtung (23 bis 28) angeordnet ist und eine Aufnahme (36) aufweist, in der die Trennwand (1) nicht klemmend aufgenommen ist, und wobei die Aufnahme (36) des Montageelements (35) derart ausgebildet ist, dass das Montageelement (35) entlang der in der Aufnahme (36) aufgenommenen Trennwand (1) verschiebbar ist.

3. Vorrichtung nach Anspruch 2, wobei das Montageelement (35) mindestens ein Halteelement (37, 38, 39) aufweist, das zur Anordnung des Montageelements (35) an die erste Montageeinrichtung (23 bis 28) ausgebildet ist.

4. Vorrichtung nach Anspruch 3, wobei das Halteelement als eine Ausnehmung (37, 38, 39) ausgebildet ist, in welcher die erste Montageeinrichtung (23 bis 28) angeordnet ist.

5. Vorrichtung nach Anspruch 3 oder4, wobei das Halteelement mindestens eine Führungsaufnahme (37, 38) und/oder einen mit einem Radius ausgebildeten Halteelementabschnitt (39) aufweist.

6. Vorrichtung nach einem der Ansprüche 2 bis 5, wobei das Montageelement (35) einstückig ausgebildet ist.

7. Vorrichtung nach einem der vorangehenden Ansprüche, wobei die Vorrichtung mindestens eines der folgenden Merkmale aufweist:
- die erste Montageeinrichtung (23 bis 28) ist stabförmig ausgebildet; oder
- die zweite Montageeinrichtung (23 bis 28) ist stabförmig ausgebildet.

8. Vorrichtung nach einem der vorangehenden Ansprüche, wobei die Vorrichtung mindestens eines der folgenden Merkmale aufweist:
- die erste Montageeinrichtung (23 bis 28) weist eine erste Montageöffnung (34, 34A) zum Eingriff eines Werkzeugs auf, oder
- die zweite Montageeinrichtung (23 bis 28) weist eine zweite Montageöffnung (34) zum Eingriff eines Werkzeugs auf.

## Claims

1. Apparatus for dividing regions, with
- at least one dividing wall (1), in particular a glass wall or a glass panel,
- at least one holding device (2, 3) on which the dividing wall (1) is arranged,
- at least one first mounting device (23 to 28) which is arranged on the holding device (2, 3),
- at least one second mounting device (23 to 28) which is arranged on the holding device (2, 3),
- at least one clamping holder (4 to 9), wherein the clamping holder (4 to 9) has a first clamping part (12) and a second clamping part (18), and wherein the dividing wall (1) is held in a clamping manner between the first clamping part (12) and the second clamping part (18),
**characterized in that**
- the first mounting device (23 to 38) has a first end (32, 32A) which is provided with a first radius (33, 33A), wherein a first spherically headed end (33, 33A) is shaped on the first end,
- the second mounting device (23 to 28) has a second end (32, 32A) which is provided with a second radius (33, 33A), wherein a second spherically headed end (33, 33A) is shaped on the second end,
- the clamping holder (4 to 9) is arranged at the first end (32, 32A) of the first mounting device (23 to 28) or at the second end (32, 32A) of the second mounting device (23 to 28), and that
- the clamping holder (4 to 9) has a complementary design (17, 22) corresponding to a spherical head (33, 33A) for receiving the spherical head (33, 33A).

2. Apparatus according to claim 1, wherein the apparatus has at least one mounting element (35) which is arranged on the first mounting device (23 to 28) and has a receptacle (36) in which the dividing wall (1) is received in a non-clamping manner, and wherein the receptacle (36) of the mounting element (35) is designed in such a manner that the mounting element (35) is displaceable along the dividing wall (1) which is received in the receptacle (36).

3. Apparatus according to claim 2, wherein the mounting element (35) has at least one holding element (37, 38, 39) which is designed for arranging the mounting element (35) on the first mounting device (23 to 28).

4. Apparatus according to claim 3, wherein the holding element is designed as a recess (37, 38, 39) in which the first mounting device (23 to 28) is arranged.

5. Apparatus according to claim 3 or 4, wherein the holding element has at least one guide receptacle (37, 38) and/or a holding element section (39) formed with a radius.

6. Apparatus according to one of claims 2 to 5, wherein the mounting element (35) is of integral design.

7. Apparatus according to one of the preceding claims, wherein the apparatus has at least one of the following features:
- the first mounting device (23 to 28) is of rod-shaped design; or
- the second mounting device (23 to 28) is of rod-shaped design.

8. Apparatus according to one of the preceding claims, wherein the apparatus has at least one of the following features:
- the first mounting device (23 to 28) has a first mounting opening (34, 34A) for the engagement of a tool, or
- the second mounting device (23 to 28) has a second mounting opening (34) for the engagement of a tool.

## Revendications

1. Dispositif de séparation de zones, comportant
- au moins une paroi de séparation (1), notamment une paroi de verre ou une plaque de verre,
- au moins un système de retenue (2, 3) sur lequel la paroi de séparation (1) est disposée,
- au moins un premier système de montage (23 à 28) qui est disposé sur le système de retenue (2, 3),
- au moins un second système de montage (23 à 28) qui est disposé sur le système de retenue (2,3),
- au moins un élément de support par serrage (4 à 9), l'élément de support par serrage (4 à 9) comportant une première pièce de serrage (12) et une seconde pièce de serrage (18) et la paroi de séparation (1) étant retenue par serrage entre les dites première (12) et seconde (18) pièces de serrage,
**caractérisé en ce que**
- le premier système de montage (23 à 28) possède une première extrémité, qui présente un premier rayon (33, 33A), un premier embout à tête sphérique (33, 33A) étant formé au niveau de ladite première extrémité,
- le second système de montage (23 à 28) possède une seconde extrémité, qui présente un second rayon (33, 33A), un second embout à tête sphérique (33, 33A) étant formé au niveau de ladite seconde extrémité,
- l'élément de support par serrage (4 à 9) est disposé sur la première extrémité (32, 32A) du premier système de montage (23 à 28) ou sur la seconde extrémité (32, 32A) du second système de montage (23 à 28), et **en ce que**
- l'élément de support par serrage (4 à 9) comprend une formation complémentaire (17, 22) correspondant à une tête sphérique (33, 33A) pour loger la tête sphérique (33, 33A).

2. Dispositif selon la revendication 1, le dispositif comprenant au moins un élément de montage (35) qui est disposé sur le premier système de montage (23 à 28) et qui comprend un logement (36) dans lequel la paroi de séparation (1) est logée sans serrage, et ledit logement (36) de l'élément de montage étant conçu de telle sorte que l'élément de montage (35) peut être déplacé le long de la paroi de séparation (1) logée dans le logement (36).

3. Dispositif selon la revendication 2, dans lequel l'élément de montage (35) comprend au moins un élément de retenue (37, 38, 39) qui est conçu pour placer l'élément de montage (35) sur le premier système de montage (23 à 28).

4. Dispositif selon la revendication 3, dans lequel l'élément de retenue est conçu sous forme d'un évidement (37, 38, 39), dans lequel le premier système de montage (23 à 28) est disposé.

5. Dispositif selon l'une quelconque des revendications 3 ou 4, dans lequel l'élément de retenue comprend au moins un logement de guidage (37, 38) et/ou une section d'élément de retenue (39) formée d'un rayon de portée.

6. Dispositif selon l'une quelconque des revendications 2 à 5, dans lequel l'élément de montage (35) est formé d'une seule pièce.

7. Dispositif selon l'une quelconque des revendications précédentes, qui présente au moins l'une des caractéristiques suivantes :
- le premier système de montage (23 à 28) est réalisé en forme de barre, ou
- le second système de montage (23 à 28) est réalisé en forme de barre.

8. Dispositif selon l'une quelconque des revendications précédentes, qui présente au moins l'une des caractéristiques suivantes :
- le premier système de montage (23 à 28) comporte un premier orifice de montage (34, 34A) permettant d'engager un outil, ou
- le second système de montage (23 à 28) comporte un second orifice de montage (34) permettant d'engager un outil.
